# EUROPÄISCHE PATENTSCHRIFT

(11) **EP 2 226 265 B1**
(45) Veröffentlichungstag und Bekanntmachung des Hinweises auf die Patenterteilung: **12.10.2011**
(21) Anmeldenummer: 10004869.3
(22) Anmeldetag: 03.08.2005
(51) Int. Cl.: B65D 43/16

(54) **Behälter mit Deckel und Verschlussriegel**
Container with a cover and a locking device
Récipient muni d'un couvercle et d'un verrou de fermeture

(30) Priorität: 28.09.2004 DE 202004015212 U
(43) Veröffentlichungstag der Anmeldung: 08.09.2010
(62) Teilanmeldung aus: 05016824.4
(73) Patentinhaber: Fritz Schäfer GmbH, 57290 Neunkirchen (DE)
(72) Erfinder: Schäfer, Gerhard, 57290 Neunkirchen (DE)
(74) Vertreter: Grosse, Wolf-Dietrich Rüdiger

(56) Entgegenhaltungen:
- EP-A2- 0 119 677
- DE-A1- 19 929 532
- DE-U1- 9 318 007
- DE-U1- 20 002 718
- DE-U1- 29 701 541

## Beschreibung

### Lager- und Transportbehälter

Die Erfindung betrifft einen Lager- und Transportbehälter gemäβ Anspruch 1.

Ein gattungsgemäßer Behälter, bei dem der an der Deckelunterseite verschiebbare Riegel mit seinem Einhakvorsprung, der zusammen mit dem Griffteil auf einem schiebeartigen Gleitelement angeordnet ist, in eine Ausnehmung einer Behälterwand einrastet, ist aus der DE 199 29 532 A1 bekannt. Die Schließfeder ist mäanderförmig, wobei sich je ein Federabschnitt parallel zum Schieber in der Ebene des Schiebers bzw. Gleitplattenelementes erstreckt. Die vorderen Enden der beiden Federteile sind mit dem zur Deckelmitte weisenden Ende des Schiebers verbunden.

Ein Behälter bzw. Kasten dieser Art mit einem Deckel, der durch einen solchen Verschlussriegel die Behälteröffnung verschließend mit dem Behälterkorpus verriegelbar ist, ist durch die EP 0 104 136 B1 bekannt geworden. Sowohl der wie üblich durch Spritzgießen aus Kunststoff einstückig hergestellte Behälter als auch der Deckel weisen umlaufende, einander deckungsgleich aufliegende Behälterflansche auf. Zwei gegenüberliegende Längsränder der Flansche von Deckel und Behälter sind mit je zwei parallel zum Deckel- bzw. Behälterrand verlaufenden Schlitzen versehen, die in der Schließlage paarweise miteinander fluchten. Um den Deckel in der Schließlage zu halten, sind in den von den Flanschen gebildeten Schlitzpaaren Verschlussriegel eingesteckt. Jeder Verschlussriegel weist ein sich nach unten verjüngendes Steckteil auf, das über einen Hals mit dem Griffteil verbunden ist, wobei der Hals im Schlitz des Deckelflansches auf Gleitplatten bzw. -schienen geführt ist.

Aus der DE 200 02 718 U1 ist ein Behälter mit einem zweiteiligen Deckel bekannt. Die beiden Deckelteile sind durch einen Steg voneinander getrennt, der mittels einer eine Rastnase aufweisenden Lasche in eine korrespondierende Öffnung in der Behälterwandung eingreift.. Zumindest eines der Deckelteile ist schwenkbar an einem Scharnier des Mittel- bzw. Trennsteges angelenkt, um in eine vertikal aufgerichtete Position verschwenkt werden zu können. In der aufgerichteten Position stützt sich die dem Steg zugewandte Deckelkante oben auf der Behälterwandung ab und ein weiteres Verschwenken ist nicht möglich.

Der Erfindung liegt die Aufgabe zugrunde, einen gattungsgemäßen Behälter bzw. Kasten zu schaffen, der eine verbesserte, einfache Handhabung ermöglicht und die Anwenderfreundlichkeit bei der Nutzung des Behälters erhöht, insbesondere einen raumsparenden Leertransport ermöglicht.

Diese Aufgabe wird erfindungsgemäß dadurch gelöst, dass die Oberseiten der Deckelhälften mit in deren übereinander geklappten Position den Zusammenhalt sichernden, einander ergänzenden Verrastungsmitteln ausgebildet sind. Das kann ein Einzelsteg bzw. eine einzelne Rippe der einen Deckelhälfte im Zusammenspiel mit Parallelstegen bzw. -rippen der anderen Deckelhälfte sein, zwischen die der Einzelsteg rastend eingreift bzw. -taucht. Die übereinander geklappten Deckelhälften können sich somit nicht selbsttätig voneinander abheben. Hierbei wird ein besonders guter Zusammenhalt erreicht, wenn Rast- und Gegenrastmittel bezogen von der einen Deckelhälfte auf die jeweils andere Deckelhälfte auf einer diagonalen Linie angeordnet sind. Es wird ein raumsparender Leertransport ermöglicht, weil sich die Deckelhälften übereinander zusammenklappen und in den leeren Behälter einlegen lassen. Der Deckel verbleibt daher auch im Leertransport zugehörig zum Behälter, wobei er dort gleichwohl nur einen so begrenzten Raum einnimmt, daß im Falle von konischen Behältern diese ohne weiteres ineinander genestet werden können.

Bei einer Ausgestaltung der Erfindung wird vorgeschlagen, daß zumindest einige der Verrastungsmittel gleichzeitig zur Zentrierung von auf den Deckelhälften angeordneten Stapeldomen ausgebildet sind. Die ein sicheres Übereinanderstapeln von durch jeweils einen Deckel verschlossenen Behältern sichernden Stapeldome nehmen beim Zusammenklappen der Deckelhälften eine exakt gewünschte Lage ein, die ausschließt, dass eine Gegenkraft zu den den Zusammenhalt gewährleistenden Verrastungsmitteln auftritt.

Nach einem weiteren Vorschlag der Erfindung weist der Behälteroberrand einander gegenüberliegende, ein Filmscharnierfeld beidendig bündig verschließende Dichtlippen/-kanten auf. Diese unterstützen ein zentriertes Aufsetzen des Deckels auf den Behälter bzw. das Zentrieren einer nach dem Öffnen wieder eingeklappten Deckelhälfte und schließen das Filmscharnierfeld sauber nach außen ab.

Eine weitere Ausgestaltung der Erfindung sieht vor, daß der Behälteroberrand benachbart zu den Einrastöffnungen für die Einhakrastvorsprünge der Verschlußriegel mit einer Plombeneinrastöffnung versehen ist, der in bevorzugter Weise im Deckelrand kreuzförmige Plombenöffnungen mit gegeneinander versetzten Kreuzarmschlitzen zugeordnet sind. Dies ermöglicht es, einen gedeckelten Behälter durch eingebrachte Plomben vor unbemerktem Manipulieren zu sichern, denn die versetzten Kreuzarmschlitze schließen es aus, dass eine Plombe ohne Spuren zu hinterlassen entfernt werden könnte, womit eventuelle Manipulationen am Deckel nicht unbemerkt bleiben.

Weiterhin ist erfindungs gemäβ vorgesehen, dass sich der Deckel aus zwei mit jeweils einem Verschlussriegel versehenen Deckelhälften zusammensetzt, die durch das Filmscharnierfeld schwenkbeweglich miteinander verbunden sind, wobei das Filmscharnierfeld eine ein deckungsgleiches Übereinanderklappen der Deckelhälften erlaubende Breite besitzt. Hierbei empfiehlt es sich, daß das Filmscharnierfeld mit einer für eine jede Deckelhälfte definiert vorgegebenen Schwenkachse ausgebildet ist. Es lässt sich damit gezielt auch lediglich eine Deckelhälfte öffnen und einhergehend mit der Betätigung des Federzug-Verschlußriegels ohne großen Aufwand einfach leicht nach oben biegen bzw. schwenken, so daß das Inhaltsgut über diesen Teil-Zugang zum Behälter entnommen werden kann. Die beispielsweise durch eine Einprägung vorgegebene Schwenkachse unterstützt hierbei das Aufklappen.

Weitere Einzelheiten der Erfindung ergeben sich aus den Ansprüchen und der nachfolgenden Ausführung eines in den Zeichnungen dargestellten Ausführungsbeispiels der Erfindung. Es zeigen:
- Fig. 1: in perspektivischer Draufsicht einen von einem aus zwei Deckelhälften be- stehenden Deckel verschlossenen Behälter, wobei im Ausführungsbeispiel an beiden Stirnseiten, d.h. an jeder Deckelhälfte vorgesehene Verschluss- riegel den Deckel sichern;
- Fig. 2: in einer perspektivischen Draufsicht den Behälter nach Fig. 1 ohne Deckel;
- Fig. 3: als Einzelheit des Behälters nach Fig. 1 den Deckel von dessen Oberseite her gesehen;
- Fig. 4: den Deckel nach Fig. 3 von dessen Unterseite her gesehen;
- Fig. 5: in einer perspektivischen Darstellung als Einzelheit einen im Ausführungs- beispiel an der Unterseite jeder Deckelhälfte angeordneten, aus einer Zug- feder und einem plattenartigen Kopfstück bestehenden flachen Verschluss- riegel des Deckels nach Fig. 1, in der Draufsicht;
- Fig. 6: den Verschlussriegel der Fig. 5 in perspektivischer Darstellung von unten her gesehen;
- Fig. 7: als Einzelheit in einer Seitenansicht die übereinander geklappten und mit einander verrasteten Deckelhälften eines zweiteiligen Deckels nach den Fig. 3 und 4;
- Fig. 8: in vergrößerter Darstellung die Einzelheit "X" der Fig. 1 von unten her gese- hen;
- Fig. 9: die Einzelheit der Fig. 8 von oben her gesehen;
- Fig.10: eine Darstellung wie gemäß Fig. 8 mit demgegenüber eingesetzter Plombe; und
- Fig.11: die Einzelheit der Fig. 10 von oben her gesehen.

Ein in Fig. 1 in seiner Gesamtheit dargestellter, hier konischer und rechteckiger Lager- und Transportbehälter 1 besteht aus einem Boden 2, Stirnwänden 3 sowie Längswänden 4 und einem ihn verschließenden Deckel 5, der sich aus zwei Deckelhälften 5a, 5b zusammensetzt, die an ein sie miteinander verbindendes Filmscharnierfeld 6 angebunden sind. Die Verschließlage des Deckels 5 wird durch Verschlussriegel 7 gesichert, von denen jeweils einer an einer Stirnwandseite des Behälters 1 in der Deckelhälfte 5a bzw. 5b vorgesehen ist.

Der im einzelnen in den Fig. 5 und 6 dargestellte, sehr flache Verschlussriegel 7 besitzt ein Gleitplattenelement 8, das an seiner in der Einbaulage im Deckel 5 bzw. 5a, 5b (vgl. Fig. 1) oberen Seite ein mit dem Finger einer Hand zu betätigendes Griffteil 9 und an seiner Unterseite einen Einhakvorsprung 10 aufweist. Außerdem sind an der Oberseite des Gleitplattenelementes 8 entlang der beidseitigen Schmalränder tiefer gelegte Gleitbahnen 11 und eine sich an der vorderen Längsseite des Gleitplattenelementes 8 zwischen diesen erstreckende Anschlagund Dichtlippe 12 ausgebildet. Das Gleitplattenelement 8 setzt sich in Einbaurichtung nach vorne hin mit einer Riegelzunge 13 fort, die aus einer Zugfeder 14 und einem an deren freien Ende zum Festlegen an der Deckelunterseite (vgl. Fig. 4) vorgesehenen, plattenartigen Kopfstück 15 besteht, in das die Zugfeder 14 mit einem schmalen Hals 16 übergeht.

Zum Einbau des Verschlussriegels 7 in den Deckel 5 bzw. die Deckelhälften 5a, 5b wird er mit seiner Riegelzunge 13 durch einen Einsteckkanal 17 eingefügt, bis das Kopfstück 15 hinter Haltestege 18 der Deckelunterseite gelangt, zwischen die der Hals 16 eingerastet wird, so dass die Riegelzunge 13 der Deckelunterseite unmittelbar anliegt (vgl. Fig. 4). Das Einstecken bzw. -fügen des Verschlussriegels 7 wird dadurch begünstigt, dass den Gleitbahnen 11 des Gleitplattenelementes 8 beidseitig Füge- und Führungsstege 19, 20 zugeordnet sind (vgl. die Fig. 9 und 11), von denen die in Einsteckrichtung vorderen Führungsstege 20 mit die Gleitbahnen 11 dachartig übergreifenden und das Gleitplattenelement 8 in der Einbaulage niederhaltenden Kragköpfen 21 versehen sind. In der Einbau-Endlage der Verschlussriegel 7 dichtet die Anschlagkante 12 des Gleitplattenelementes 8 den verbleibenden freien Querschnitt des Einsteckkanals 17 nach außen ab. Der Deckel 5 bzw. 5a, 5b besitzt für den Einhakvorsprung 10 des Verschlussriegels 7 im Bereich des Einsteckkanals 17 eine diesen von oben nach unten durchdringende Durchgreiföffnung 22 (vgl. Fig. 4), der im Oberrand 23 des Behälters 1 eine in Deckungslage mit dem Deckel 5 bzw. 5a, 5b fluchtende Einrastausnehmung 24 zugeordnet ist (vgl. Fig. 2). Zum Verschließen des nach Fig. 2 offenen Behälters 1 wird der Deckel 5 bzw. 5a, 5b mit den Einhakvorsprüngen 10 der Verschlussriegel 7 in die Einrastöffnungen 24 gedrückt, und sobald die Einhakvorsprünge 10 darin eingetaucht sind, werden die Gleitplattenelemente 8 unter der Kraft der Zugfedern 14 selbsttätig soweit nach innen gezogen, daß die Nasen oder dergleichen der Einhakvorsprünge 10 einschnappen, womit der Deckel 5 bzw. 5a, 5b in seiner Lage gesichert ist. Zum Öffnen des Deckels 5 bzw. 5a, 5b brauchen lediglich die beiden Griffteile 9 der Verschlussriegel 7 erfaßt und nach außen gezogen zu werden, womit die eingeschnappten Einhakvorsprünge 10 freikommen und der Deckel danach einfach abgehoben werden kann.

Bei dem durch ein mittiges Filmscharnierfeld 6 miteinander verbundenen Deckelhälften 5a, 5b bestehenden Deckel 5 ist es zudem möglich, nur eine der beiden Deckelhälften 5a, 5b durch Beaufschlagen des dazu gehörigen Verschlussriegels 7 nach außen zu lösen und durch Verschwenken um das Filmscharnierfeld 6 eine Teil-Eingriffsöffnung des Behälters 1 herzustellen. Zum einfachen Verschwenken einer einzelnen Deckelhälfte 5a bzw. 5b sind in dem Filmscharnierfeld 6 an dessen den Endkanten der Deckelhälften 5a, 5b zugewandten Längsseiten eingeprägte Schwenkachsen 25a, 25b ausgebildet (vgl. die Fig. 1 sowie 3 und 4). Das Filmscharnierfeld 6 ist außerdem von einer solchen Breite B (vgl. die Fig. 4 und 7), dass es - wie im einzelnen in Fig. 7 dargestellt - möglich ist, die beiden Deckelhälften 5a, 5b zu einem Paket völlig zusammenzuklappen, wobei sich in der Paketlage ihre Oberseiten einander gegenüberliegen.

Um diese zum Transport äußerst raumsparende Paketlage mit Zusammenhalt der übereinander geklappten Deckelhälften 5a, 5b zu sichern, sind die Deckeloberseiten mit ineinander greifenden Verrastungsmitteln in Form von einerseits beabstandeten Parallelstegen 26a, 26b und andererseits Einzelstegen 27 versehen, wobei die Einzelstege 27 jeweils zwischen die ihnen auf der anderen Deckelhälfte zugeordneten Parallelstege 26a, 26b eingreifen und dort verrasten (vgl. die Fig. 3 und 7). Zumindest einige der Deckelhälften-Verrastungsmittel dienen im Zusammenspiel mit auf den Oberseiten der Deckelhälften 5a, 5b vorgesehenen Stegen 28 bzw. 29 zum Zentrieren von auf den Deckeloberseiten ebenfalls angeordneten Stapeldomen 30, wie in Fig. 7 gezeigt. Zum bündigen Abschließen des Filmscharnierfeldes 6 nach außen hin, sind in der Mitte des Deckeloberrandes 23 an den Behälterlängsseiten Dichtlippen bzw. -kanten 31 vorgesehen (vgl. Fig. 2).

Zur Diebstahlsicherung eines gedeckelten Behälters 1 sind im Behälteroberrand 23 benachbart zu den Einrastöffnungen 24 für die Einhakvorsprünge 10 der Verschlussriegel 7 Plombeneinrastöffnungen 32 (vgl. Fig. 2) vorgesehen, denen im Rand des Deckels 5 bzw. 5a, 5b kreuzförmige Plombenöffnungen 33 zugeordnet sind (vgl. die Fig. 8 und 9), von denen zwei Kreuzarmschlitze 33a, 33b gegeneinander versetzt sind. Eine durch die Öffnungen 32 und 33 eingesteckte und mit ihren Armen verrastete Plombe 34 (vgl. die Fig. 10 und 11) lässt sich nicht ohne Spuren entfernen, so dass zumindest ein eventuelles Manipulieren am Deckel 5 bzw. 5a, 5b nicht unbemerkt bleibt.

## Patentansprüche

1. Lager- und Transportbehälter (1), umfassend einen Deckel (5), der mit mindestens einem federbeaufschlagten, durch einen Einsteckkanal (17) in den Deckel einfügbaren Verschlussriegel (7) versehen ist, der einen den Deckel durchgreifenden, im Behälteroberrand einrastbaren Einhakvorsprung (10) und oberhalb des Deckels liegend ein Griffteil aufweist, wobei der Einhakvorsprung und das Griffteil auf einem Gleitplattenelement (8) angeordnet sind, das einstückig mit einer Riegelzunge (13) ausgebildet ist, die aus einer Zugfeder (14) und einem an deren freien Ende zum Festlegen an der Deckelunterseite vorgesehenen, plattenartigen Kopfstück (15) besteht,
**dadurch gekennzeichnet, dass** sich der Deckel (5) aus zwei mit jeweils einem Verschlussriegel (7) versehenen Deckelhälften (5a, 5b) zusammensetzt, die durch ein Filmscharnierfeld (6) schwenkbeweglich miteinander verbunden sind, wobei das Filmscharnierfeld (6) eine ein deckungsgleiches Übereinanderklappen der Deckelhälften erlaubende Breite (B) besitzt und,
daß die Oberseiten der Deckelhälften (5a, 5b) mit in deren übereinander geklappten Position den Zusammenhalt sichernden, einander ergänzenden Verrastungsmitteln (27; 26a, 26b) ausgebildet sind.

2. Lager- und Transportbehälter nach Anspruch 1,
**dadurch gekennzeichnet,**
**daß** zumindest einige der Verrastungsmittel (26a, 26b, 27) gleichzeitig zur Zentrierung von auf den Deckelhälften (5a, 5b) angeordneten Stapeldomen (30) ausgebildet sind.

3. Lager- und Transportbehälter nach Anspruch 1 oder 2,
**dadurch gekennzeichnet,**
**daß** der Behälteroberrand (23) einander gegenüberliegende, ein Filmscharnierfeld (6) beidendig bündig verschließende Dichtlippen/ -kanten (31) aufweist.

4. Lager- und Transportbehälter nach einem der Ansprüche 1 bis 3,
**dadurch gekennzeichnet,**
**daß** der Behälteroberrand (23) benachbart zu den Einrastöffnungen (24) für die Einhakvorsprünge (10) der Verschlussriegel (7) mit einer Plombeneinrastöffnung (32) versehen ist.

5. Lager- und Transportbehälter nach Anspruch 4,
**dadurch gekennzeichnet,**
**daß** den Plombeneinrastöffnungen (32) im Deckelrand kreuzförmige Plombenöffnungen (33) mit gegeneinander versetzten Kreuzarmschlitzen (33a, 33b) zugeordnet sind.

6. Lager- und Transportbehälter nach einem der Ansprüche 1-5
**dadurch gekennzeichnet,**
**daß** das Filmscharnierfeld (6) mit einer für jede Deckelhälfte (5a, 5b) definiert vorgegebenen Schwenkachse (25a, 25b) ausgebildet ist.

## Claims

1. Storage and transport container (1), comprising a lid (5) which is provided with at least one spring-loaded locking bolt (7) which may be inserted into the lid through an insertion channel (17), and which comprises a hooking projection (10) penetrating the lid and able to be latched in the container upper edge and a grip part located above the lid, the hooking projection and the grip part being arranged on a sliding plate element (8) which is configured integrally with a locking tongue (13) which consists of a tension spring (14) and a plate-like top piece (15) provided on the free end thereof for securing to the underside of the lid, **characterised in that** the lid (5) is made up of two lid halves (5a, 5b) which are provided in each case with a locking bolt (7), and which are connected together in a pivotably movable manner by a film hinge area (6), the film hinge area (6) having a width (B) permitting the lid halves to be folded on top of one another in a congruent manner and,
**in that** the upper faces of the lid halves (5a, 5b) are configured with complementary latching means (27; 26a, 26b) securing the connection of the lid halves in the position thereof folded on top of one another.

2. Storage and transport container according to Claim 1, **characterised in that** at least some of the latching means (26a, 26b, 27) are configured at the same time for centring stacking domes (30) arranged on the lid halves (5a, 5b).

3. Storage and transport container according to Claim 1 or 2, **characterised in that** the container upper edge (23) comprises opposing sealing lips/edges (31) which seal a film hinge area (6) at both ends in a flush manner.

4. Storage and transport container according to one of Claims 1 to 3, **characterised in that** the container upper edge (23) is provided with a seal latching opening (32) adjacent to the latching openings (24) for the hooking projections (10) of the locking bolt (7).

5. Storage and transport container according to Claim 4, **characterised in that** cross-shaped seal openings (33) with opposing offset cross-arm slots (33a, 33b) are associated with the seal latching openings (32) in the edge of the lid.

6. Storage and transport container according to one of Claims 1-5, **characterised in that** the film hinge area (6) is configured with a predetermined pivot axis (25a, 25b) defined for each lid half (5a, 5b).

## Revendications

1. Récipient de stockage et de transport (1), comprenant un couvercle (5) pourvu d'au moins un pêne de verrouillage (7) contraint par ressort et insérable dans le couvercle par un canal d'insertion (17), lequel comporte une saillie d'accrochage (10) enclenchable dans le bord supérieur du couvercle et traversant le couvercle, ainsi qu'une partie de préhension située au-dessus du couvercle, dans lequel la saillie d'accrochage et la partie de préhension sont disposées sur un élément de plaque glissante (8) conçu d'une seule pièce avec la langue de pêne (13), laquelle est constituée d'un ressort de traction (14) et d'une partie de tête (15) du genre plaque, prévue à l'extrémité libre de celui-ci, pour la fixation du côté inférieur du couvercle,
**caractérisé en ce que**
le couvercle (5) est composé de deux moitiés de couvercle (5a, 5b) pourvues chacune d'un pêne de verrouillage (7), et reliées entre elles de façon pivotante par une zone de charnière film (6), la zone de charnière film (6) présentant une largeur (B) permettant une superposition complète des moitiés de couvercle, par rabattement, et
les faces supérieures des moitiés de couvercle (5a, 5b) sont conçues avec des moyens d'enclenchement (27 ; 26a, 26b) complémentaires entre eux, bloquant l'assemblage dans la position superposée par rabattement.

2. Récipient de stockage et de transport selon la revendication 1,
**caractérisé en ce que**
au moyens quelques moyens d'enclenchement (27 ; 26a, 26b) sont conçus simultanément pour le centrage de dômes d'empilage (30) disposés sur les moitiés de couvercle (5a, 5b).

3. Récipient de stockage et de transport selon la revendication 1 ou 2,
**caractérisé en ce que**
le bord supérieur du couvercle (23) comporte des lèvres/arêtes d'étanchéité (31) situées les unes en face des autres et fermant ainsi en affleurement une zone de charnière film (6), par les deux extrémités.

4. Récipient de stockage et de transport selon l'une des revendications 1 à 3,
**caractérisé en ce que**
le bord supérieur du récipient (23) est pourvu d'une ouverture d'enclenchement de plombage (32), à proximité des ouvertures d'enclenchement (24) destinées aux saillies d'accrochage (10) des pênes de verrouillage (7).

5. Récipient de stockage et de transport selon la revendication 4,
**caractérisé en ce que**
des ouvertures de plombage (33) cruciformes, avec des fentes cruciformes (33a, 33b) décalées les unes par rapport aux autres, sont attribuées aux ouvertures d'enclenchement de plombage (32).

6. Récipient de stockage et de transport selon l'une des revendications 1 à 5,
**caractérisé en ce que**
la zone de charnière film (6) est conçue avec un axe de pivotement (25a, 25b) prédéfini pour chacune des moitiés de couvercle (5a, 5b).
